# EUROPÄISCHE PATENTSCHRIFT

(11) **EP 0 530 542 B1**
(45) Veröffentlichungstag und Bekanntmachung des Hinweises auf die Patenterteilung: **10.05.1995**
(21) Anmeldenummer: 92113542.2
(22) Anmeldetag: 08.08.1992
(51) Int. Cl.: H01F 38/14, H02M 7/04, D06F 39/02

(54) **Schaltungsanordnung für eine induktive Energieübertragung**
Circuit for inductive energy transmission
Circuit pour transport inductif de l'énergie

(30) Priorität: 05.09.1991 DE 4129471
(43) Veröffentlichungstag der Anmeldung: 10.03.1993
(73) Patentinhaber: Bauknecht Hausgeräte GmbH, D-70565 Stuttgart (DE); WHIRLPOOL INTERNATIONAL B.V., 5632 KG Eindhoven (NL)
(72) Erfinder: Benold, Frank, W-7078 Leinzell (DE)
(74) Vertreter: Fleck, Hermann-Josef, Dr.-Ing.

(56) Entgegenhaltungen:
- EP-A- 0 357 829
- EP-A- 0 380 788
- DE-A- 3 903 587
- US-A- 5 046 336
- PATENT ABSTRACTS OF JAPAN, unexamined applications, E Sektion, Band 10, Nr. 82,
- 02. April 1986 THE PATENT OFFICE JAPANESE GOVERNMENT Seite 71 E 392

## Beschreibung

Die Erfindung bezieht sich auf eine Schaltungsanordnung für eine induktive Energieübertragung von einem Speisenetz auf einen Verbraucher mit einem primärseitig an das Speisenetz und sekundärseitig an den Verbraucher anschließbaren Transformator, dessen Primär- und Sekundärspule voneinander räumlich trennbar angeordnet und ausgebildet sind.

Eine derartige Schaltungsanordnung ist z. B. durch die EP-A-0 352 592 bekannt geworden. Bei der bekannten Bauart handelt es sich um ein Stromversorgungsgerät für elektronische Einrichtungen, wobei der Kern des Netztransformators in einer zwischen der Primär- und Sekundärseite liegenden Ebene auftrennbar ist. Dabei ist diese Anordnung so getroffen, daß der die Primärwicklung tragende Teil des Transformatorkernes auf Führungselementen senkrecht zu der Trennebene bewegbar ist. Dieses bekannte Stromversorgungsgerät kann in einfacher Weise auch in explosionsgefährdeter Umgebung mit dem Speisenetz verbunden oder von dem Netz getrennt werden, ohne daß beim Schalten Funkenbildung auftritt.

Der Erfindung liegt die Aufgabe zugrunde, eine Schaltungsanordnung der eingangs genannten Art zu vereinfachen und zu verbessern, so daß sie insbesondere bei einer Gerätetechnik verwendbar ist, bei der der zu speisende Verbraucher auf einem beweglichen Bauteil angeordnet ist, ohne daß dabei eine Kabel- oder Kontaktverbindung erforderlich ist.

Diese Aufgabe wird gemäß der Erfindung bei einer Schaltungsanordnung der eingangs genannten Art dadurch gelöst, daß die beiden Spulen als ein ineinander greifendes Tauchspulensystem ausgebildet sind.

Dieses Tauchspulensystem besteht aus einer ersten Spule, die vorzugsweise als mit dem Speisenetz verbindbare Primärspule ausgebildet ist, und aus einer zweiten Spule, nämlich der Sekundärspule, die beim Ineinandergreifen in die Primärspule eintaucht und somit eine Energieübertragung auf die Sekundärspule und damit auf den mit der Sekundärspule verbundenen Verbraucher ermöglicht. Ein Tauchankerspulensystem der genannten Art ermöglicht eine einwandfreie Energieübertragung, ist einfach herstellbar und kann in verschiedenen Geräten, auch bei beengten Platzverhältnissesn, leicht angebracht werden.

Eine vorteilhafte Ausgestaltung der Erfindung ist dadurch gekennzeichnet, daß die Primärspule ortsfest in einem Gerät, z. B. in einem Haushaltgerät, und die Sekundärspule an einem mit dem Gerät lösbar verbindbaren oder an dem Gerät beweglich verbundenen Bauteil angeordnet ist. Diese Bauweise ermöglicht eine einfache Energieübertragung von dem stationären Gerät über das Tauchspulensystem auf den Verbraucher, der auf dem beweglichen Bauteil angeordnet ist.

Ein bevorzugtes Ausführungsbeispiel ist dadurch gekennzeichnet, daß die Primärspule im Einschubbereich des Spülmittelkastens eines Haushaltgerätes und die Sekundärspule am Spülmittelkasten selbst angebracht ist und daß die als Tauchspule ausgebildete Sekundärspule beim Einschieben des Spülmittelkastens in die Primärspule eintaucht. Damit ist es möglich, den Spülmittelkasten selbst zu elektrifizieren, ohne daß dabei eine Kabel- oder Kontaktverbindung erforderlich ist. Damit können in dem Spülmittelkasten Anzeigeelemente, z. B. LED's, Schalter, Sensoren oder kleine motorische bzw. magnetische Antriebe, z. B. Ventile, eingebaut werden. Um den Wirkungsgrad der Energieübertragung zu erhöhen, sind die Spulen vorzugsweise mit Leitblechen versehen.

Mit der Schaltungsanordnung gemäß der Erfindung können ebenfalls Informationssignale, die z. B. aufmoduliert werden, auf entsprechende Bauelemente des Einspülkastens übertragen werden.

Statt eines Einspülkastens können gemäß der Erfindung auch Türen oder Klappen vorgesehen sein, die mit der Sekundärspule versehen sind und ebenfalls die obengenannten Bauelemente enthalten. Es ist ferner möglich, je nach Kundenwunsch verschiedene Spülmittelkästen zu bauen, die austauschbar sind und jeweils mit den entsprechenden Bauelementen versehen sind. So kann z. B. ein Spülmittelkasten für Waschpulver oder ein Spülmittelkasten für Flüssigwaschmittel mit Vorratstanks aufgebaut werden, aus denen nur die benötigte Waschmittelmenge entnommen wird. Desgleichen kann ein Spülmittelkasten hergestellt werden für verschiedene flüssige Waschkomponenten, deren Mischung automatisch erfolgt, und zwar mit Hilfe der am Spülmittelkasten angebrachten erforderlichen Steuerglieder, die mittels der erfindungsgemäßen Schaltungsanordnung von der zentralen Steuereinheit gesteuert werden.

In der Zeichnung ist in den Fig. 1 bis 3 ein Ausführungsbeispiel des Gegenstandes gemäß der Erfindung schematisch dargestellt.
Fig. 1 zeigt eine Draufsicht auf den Bereich einer Waschmaschine, der einen Spülmittelkasten aufnimmt,
Fig. 2 und 3 zeigen zwei verschiedene Schaltungsbeispiele für eine Schaltungsanordnung gemäß der Erfindung.

Fig. 1 zeigt einen Spülmittelkasten 10, der in Pfeilrichtung 11 in eine entsprechende Ausnehmung 12 einer Waschmaschine einschiebbar ist, deren Schalterblende mit 13 angedeutet ist. Der Spülmittelkasten 10 besitzt eine an der Rückseite seiner Vorderfront angebrachte Tauchspule 14 mit Eisenkern 14a. Beim Einschieben des Spülmittelkastens 10 in Richtung 11 greift die Tauchspule 14 in eine entsprechend ausgebildete Primärspule 15 ein, die im Einschubbereich 12 der Waschmaschine angebracht ist. Die Primärspule 15 ist mit Leitblechen 16 zur Verbesserung des magnetischen Flusses ausgebildet. Das Tauchspulensystem 14, 15 dient ferner zur Verbesserung der Führung beim Einschieben des Spülkastens 10 in die Ausnehmung 12.

Gemäß den Schaltungsbeispielen nach Fig. 2 und 3 dient als Speisenetz die an der Sekundärseite eines Netztrafos 17 anstehende Spannung 18 von z. B. 12 V. Die Sekundärseite des Netztrafos 17 ist mit der im Einschubbereich 12 des Einspülkastens 10 stationär angeordneten Primärspule 15 des Tauchspulensystems verbunden. Die in die Primärspule 15 eintauchende Sekundärspule 14 ist am Einspülkasten 10 befestigt und ist mit einem Stromkreis verbunden, der im vorliegenden Beispiel Anzeigeelemente 19 als Verbraucher aufweist. Beide Schaltungen gemäß Fig. 2 und 3 enthalten im Sekundärkreis ein Gleichrichter- bzw. Spannungsregelungsbauteil 20. Gemäß Fig. 2 enthält der Primärkreis einen Impulsgeber 21 in einem bestimmten Sekundentakt und einen entsprechenden Impulsempfänger-Analysator 22 auf der Sekundärseite. Fig. 3 enthält im Primärkreis ein spannungsabhängiges Steuerungsteil 23 von z. B. 7 V, 9 V, 12 V und entsprechend im Sekundärkreis einen Spannungsanalysator 24.

## Patentansprüche

1. Schaltungsanordnung für eine induktive Energieübertragung von einem Speisenetz (18) auf einen Verbraucher (19) mit einem primärseitig an das Speisenetz (12) und sekundärseitig an den Verbraucher (19) anschließbaren Transformator (14, 15), dessen Primär- (15) und Sekundärspule (14) voneinander räumlich trennbar ausgebildet und angeordnet sind, dadurch gekennzeichnet, daß die beiden Spulen (14, 15) als ein ineinander greifendes Tauchspulensystem ausgebildet sind.

2. Schaltungsanordnung nach Anspruch 1, dadurch gekennzeichnet, daß die Primärspule (15) ortsfest in einem Gerät, z. B. einem Haushaltgerät, und die Sekundärspule (14) an einem mit dem Gerät lösbar verbindbaren oder an dem Gerät beweglich verbundenen Bauteil (10) angerodnet ist.

3. Schaltungsanordnung nach Anspruch 2, dadurch gekennzeichnet, daß die Primärspule (15) im Einschubbereich (12) eines Spülmittelkastens (10) eines Haushaltgerätes und die Sekundärspule (14) am Spülmittelkasten (10) selbst angebracht ist und daß die als Tauchspule ausgebildete Sekundärspule (14) beim Einschieben des Spülmittelkastens (10) in die Primärspule (15) eintaucht.

4. Schaltungsanordnung nach Anspruch 3, dadurch gekennzeichnet, daß der Spülmittelkasten (10) mit elektrischen Bauteilen, z. B. Anzeigeelementen (19), Schaltern, Sensoren oder dergl., versehen ist.

5. Schaltungsanordnung nach einem der Ansprüche 3 oder 4, dadurch gekennzeichnet, daß das Tauchspulensystem (14, 15) als Führung für den Einspülkasten (10) ausgebildet ist.

6. Schaltungsanordnung nach einem der Ansprüche 1 bis 5, dadurch gekennzeichnet, daß die Spulen (14, 15) mit Leitblechen versehen sind.

## Claims

1. Circuit arrangement for an inductive transmission of energy from a feed network (18) to a consuming device (19), having a transformer (14, 15) which is connectable, on the primary side, to the feed network (12) and, on the secondary side, to the consuming device (19), the primary coil (15) and the secondary coil (14) of said transformer being configured and disposed so as to be spatially separable from each other, characterised in that the two coils (14, 15) are configured as an interengaging immersion coil system.

2. Circuit arrangement according to claim 1, characterised in that the primary coil (15) is fixedly disposed in an appliance, e.g. a domestic appliance, and the secondary coil (14) is disposed on a component part (10), which is detachably connectable to the appliance or is connected so as to be displaceable on the appliance.

3. Circuit arrangement according to claim 2, characterised in that the primary coil (15) is provided in the slide-in region (12) of a rinse aid box (10) of a domestic appliance, and the secondary coil (14) is attached to the rinse aid box (10) itself, and in that the secondary coil (14), which is configured as an immersion coil, extends into the primary coil (15) during the sliding-in movement of the rinse aid box (10).

4. Circuit arrangement according to claim 3, characterised in that the rinse aid box (10) is provided with electrical component parts, e.g. display elements (19), switches, sensors, or the like.

5. Circuit arrangement according to one of claims 3 or 4, characterised in that the immersion coil system (14, 15) is configured as a guide means for the rinse box (10).

6. Circuit arrangement according to one of claims 1 to 5, characterised in that the coils (14, 15) are provided with baffle plates.

## Revendications

1. Circuit pour transport inductif d'énergie depuis un secteur d'alimentation (18) vers un consommateur (19) avec un transformateur (14, 15) pouvant côté primaire être connecté au secteur d'alimentation (12) et côté secondaire être connecté au consommateur (19), circuit dont l'enroulement primaire (15) et l'enroulement secondaire (14) sont disposés de manière séparée l'un de l'autre, caractérisé en ce que les deux enroulements (14, 15) ont la forme d'un système d'enroulements plongeurs s'engageant l'un dans l'autre.

2. Circuit suivant la revendication 1, caractérisé en ce que l'enroulement primaire (15) est disposé de manière fixe dans un appareil, par exemple dans un appareil ménager, et en ce que l'enroulement secondaire (14) est disposé sur un élément de construction (10) pouvant être relié de manière amovible à l'appareil ou pouvant être relié de manière mobile à l'appareil.

3. Circuit suivant la revendication 2, caractérisé en ce que l'enroulement primaire (15) est disposé dans la région d'encastrement (12) d'un réservoir de produit de rinçage (10) d'un appareil ménager et en ce que l'enroulement secondaire (14) est disposé sur le réservoir de produit de rinçage (10) lui-même et en ce que l'enroulement secondaire (14) ayant la forme d'un enroulement plongeur plonge dans l'enroulement primaire (15) lorsque le réservoir de produit de rinçage (10) est mis en place dans l'appareil ménager.

4. Circuit suivant la revendication 3, caractérisé en ce que le réservoir de produit de rinçage (10) est équipé d'éléments de constructions électriques, par exemple d'éléments d'affichage (19), d'interrupteurs, de capteurs ou similaires.

5. Circuit suivant l'une des revendications 3 ou 4, caractérisé en ce que le système d'enroulements plongeurs (14, 15) constitue un guidage pour le réservoir de produit de rinçage (10).

6. Circuit suivant l'une quelconque des revendications de 1 à 5, caractérisé en ce que les enroulements (14, 15) sont équipés de tôles de guidage.
